# EUROPÄISCHE PATENTSCHRIFT

(11) **EP 2 315 321 B1**
(45) Veröffentlichungstag und Bekanntmachung des Hinweises auf die Patenterteilung: **25.09.2013**
(21) Anmeldenummer: 10179222.4
(22) Anmeldetag: 24.09.2010
(51) Int. Cl.: H01R 13/66, H01R 13/70

(54) **Elektrische Schutzkontaktsteckdose**
Electric safety socket
Prise électrique à contact protégé

(30) Priorität: 24.10.2009 DE 102009050596
(43) Veröffentlichungstag der Anmeldung: 27.04.2011
(73) Patentinhaber: Berker GmbH & Co. KG, 58579 Schalksmühle (DE)
(72) Erfinder: Klauer, Wilfried, 58091, Hagen (DE); Diegmann, Rolf Dieter, 58759, Schalksmühle (DE)

(56) Entgegenhaltungen:
- EP-A1- 1 848 015
- DE-U1-202006 006 105
- US-A1- 2003 092 297
- US-B1- 6 350 039
- US-B1- 7 569 950

## Beschreibung

Die vorliegende Erfindung geht von einer gemäß Oberbegriff des Hauptanspruches konzipierten elektrischen Schutzkontaktsteckdose aus.

Derartige elektrische Schutzkontaktsteckdosen sind insbesondere dafür vorgesehen, nach Bedarf über einen entsprechend ausgebildeten einsteckbaren Schutzkontaktstecker und gegebenenfalls eine daran angeschlossene elektrische Leitung eine leicht wieder trennbare elektrisch leitende Verbindung zu einem Verbraucher herzustellen. Mittlerweile sind auch Schutzkontaktsteckdosen bekannt geworden, welche mit einer Schalteinrichtung versehen sind, um zusätzliche Funktionalitäten zu eröffnen.

Eine dem Oberbegriff des Hauptanspruches entsprechende elektrische Schutzkontaktsteckdose ist durch die DE 20 2006 006 105 U1 bekannt geworden. Diese elektrische Schutzkontaktsteckdose weist ein die Kontaktteile zur Kontaktierung des Steckerteils und der anzuschließenden elektrischen Leitungen des Stromversorgungsnetzes des Gebäudes aufweisendes Sockelteil auf, an welchem ein Steckdosenzentralstück befestigbar ist. Außerdem weist die elektrische Schutzkontaktsteckdose eine Schalteinrichtung auf, über welche zusätzliche Funktionen ein- und/oder ausgeschaltet werden können, wobei die Schutzkontaktsteckdose mit einem den Erdungsbügel und die zur Kontaktierung der Steckerstifte sowie der elektrischen Leitungen vorgesehenen Kontaktteilen aufnehmenden Sockelteil versehen ist, an welchem ein zur Aufnahme des anzuschließenden Steckers vorgesehenes Steckdosenzentralstück befestigt ist. Die Schalteinrichtung weist eine am Steckdosenzentralstück festlegbare Leiterplatte auf, die über Anschlusselemente elektrisch leitend mit den zugehörigen Kontaktteilen des Sockelteiles in Verbindung steht. Eine Schalteinrichtung, deren Schaltelemente mit einem Betätigungselement zusammenwirken sind nicht vorgesehen.

Zudem ist durch die US 7 569 950 B1 eine elektrische Steckdosenanordnung bekannt geworden. Diese Steckdosenanordnung weist ein die Kontaktteile zur Kontaktierung des Steckerteils und der anzuschließenden elektrischen Leitungen des Stromversorgungsnetzes des Gebäudes aufweisendes Sockelteil auf, an welchem ein Zentralstück befestigbar ist. Außerdem weist die elektrische Steckdosenanordnung eine Schalteinrichtung auf, über welche zusätzliche Funktionen ein- bzw. ausgeschaltet werden können. Es ist ein Sockelteil vorgesehen, an dem das Zentralstück zu befestigen ist. Ein entsprechendes Betätigungselement der Schalteinrichtung ist dem Zentral stück zugeordnet. Bestandteil der Schalteinrichtung ist eine an einer Tragplatte festlegbare Leiterplatte, auf welcher mehrere Schaltelemente vorhanden sind, wobei die elektrische Leiterplatte über Anschlussleitungen elektrisch leitend mit dem Sockelteil in Verbindung steht. Die Hauptschalteinrichtung ist bei dieser elektrischen Steckdosenanordnung direkt am Sockelteil 3 vorhanden und zwischen zwei Steckdosen platziert, was aus Platz- und Designgründen oftmals nicht gewünscht ist.

Des Weiteren ist durch die DE 10 2004 049 970 B3 eine elektrische Schutzkontaktsteckdose bekannt geworden. Diese elektrische Schutzkontaktsteckdose weist ein die Kontaktteile zur Kontaktierung des Steckerteils und der anzuschließenden elektrischen Leitungen des Stromversorgungsnetzes des Gebäudes aufweisendes Sockelteil auf, an welchem ein Steckdosenzentralstück befestigbar ist. Außerdem weist die elektrische Schutzkontaktsteckdose eine Schalteinrichtung auf, über welche zum Zwecke der Aktivierung ihrer Fernschaltbarkeit eine entsprechende Freigabeeinrichtung beeinflusst werden kann. Ein entsprechendes Betätigungselement der Schalteinrichtung ist dem Steckdosenzentralstück zugeordnet. Hinweise zur genaueren Realisierung der Schalteinrichtung sind dieser Druckschrift jedoch nicht entnehmbar.

Zudem ist durch die US 2003/092997 A1 eine durch Funksignale fernschaltbare elektrische Steckdoseneinheit bekannt geworden.

Außerdem ist es durch die US 6 350 039 B1 und die EP 1 848 015 A1 vorbekannt, bei für die Wandmontage vorgesehenen elektrischen Schaltgeräten eine Leiterplatte vorzusehen, über welche auch eine Beleuchtungseinrichtung realisiert werden kann.

Der vorliegenden Erfindung liegt deshalb die Aufgabe zugrunde, eine elektrische Schutzkontaktsteckdose zu schaffen, bei der eine Schalteinrichtung auf einfache Art und Weise an der Tragplatte angeordnet werden kann, und bei welcher bei Verwendung eines als Doppelrahmen ausgeführten Rahmens ein besonders groß ausgebildetes, an das Design der zur Verwendung kommenden Programmlinie optimal angepasstes Betätigungselement Verwendung finden kann.

Diese Aufgabe wird durch die im Hauptanspruch angegebenen Merkmale gelöst.

Bei einer solchermaßen ausgebildeten elektrischen Schutzkontaktsteckdose ist besonders vorteilhaft, dass auf einfache Art und Weise über die Schalteinrichtung der Schutzkontaktsteckdose auch entfernt angeordnete Verbraucher, wie Heizungsanlage, Beleuchtungseinrichtungen, Jalousieantriebe usw. durch das Aussenden von Daten und/oder Telegrammen in ihrer Funktion beeinflusst werden können. Die Daten und/oder Telegramme können dabei über das Stromversorgungsnetz des Gebäudes und/oder funkbasiert gesendet werden.

Weiterhin ist besonders vorteilhaft, dass die Schalteinrichtung die zur Erzeugung der Daten und/oder Telegramme notwendige elektronische Baueinheit und ein oder mehrere Tastschaltelemente auf ein und derselben elektrischen Leiterplatte aufweist.

Weitere vorteilhafte Ausgestaltungen sind in den Unteransprüchen angegeben. Anhand eines in den Zeichnungen näher dargestellten Ausführungsbeispieles sei der erfindungsgemäße Gegenstand näher erläutert. Dabei zeigt:
- Fig. 1:: räumlich eine elektrische Schutzkontaktsteckdose in Explosionsdarstellung;
- Fig. 2:: eine Draufsicht der gemäß Figur 1 ausgeführten elektrischen Schutzkontaktsteckdose im Zusammenbau ohne Rahmen, Steckdosenzentralstück und Betätigungselement;
- Fig. 3:: eine Seitenansicht der gemäß Figur 2 ausgeführten elektrischen Schutzkontaktsteckdose.

Wie aus der Zeichnung hervorgeht, besteht eine solche elektrische Schutzkontaktsteckdose hauptsächlich aus einem, den Erdungsbügel 1 und die zur Kontaktierung der Steckerstifte, sowie der elektrischen Leitungen notwendigen Kontaktteile 2 aufnehmenden Sockelteil 3, an welchem ein Steckdosenzentralstück 4 befestigbar ist. Außerdem ist eine Tragplatte 13 vorgesehen, welcher eine Leiterplatte 5 zugeordnet ist, die mit zwei Tastschaltelementen 6 und einer zur Aussendung von Daten und/oder Telegrammen vorgesehenen elektronischen Baueinheit 7 bestückt ist. Die elektronische Baueinheit 7 ist chipartig ausgeführt, wobei diese elektronische Baueinheit 7 zum leitungsgebundenen Aussenden bzw. Empfangen von Daten und/oder Telegrammen vorgesehen ist. Über zwei als federnde Kontaktstifte ausgeführte Anschlusselemente 8 steht die elektrische Leiterplatte 5 elektrisch leitend mit den zugehörigen Kontaktteilen 2 des Sockelteils 3 in Verbindung. Um auf einfache Art und Weise eine elektrische Verbindung zwischen der Leiterplatte 5 und den zugehörigen Kontaktteilen 2 zu realisieren, sind der Unterseite des Sockelteils 3 zwei Zusatzkontaktelemente 21 zugeordnet, die jeweils einerseits elektrisch leitend mit einem Kontaktteil 2 des Sockelteils 3 und andererseits mit dem Endbereich eines als federnder Kontaktstift ausgeführten Anschlusselement 8 in Verbindung steht. Die elektrische Leiterplatte 5 steht ihrerseits über eine elektrische Leitung 18 mit einer die beiden Anschlusselemente 8 aufweisenden Kontaktbaugruppe 19 in Verbindung. Die Federwirkung der Anschlusselemente 8 wird durch die jeweilige Zuordnung einer Schraubendruckfeder erreicht, welche sich jeweils einerseits an einem zugehörigen Kontaktplatz der Kontaktbaugruppe 19 abstützen und welche andererseits an dem anderen Endbereich des zugehörigen, als federnder Kontaktstift ausgeführten Anschlusselement 8 in Anlage steht.

Wie des weiteren aus Figur 1 hervorgeht, ist die Schalteinrichtung mit ihrer elektrischen Leiterplatte 5 einem separaten Gehäuseteil zugeordnet. Das Gehäuseteil besteht aus einem Gehäusesockel S und einem Gehäusedeckel D, wobei die Leiterplatte 5 im Innenraum des Gehäuseteils aufgenommen ist. Außerdem ist das Gehäuseteil mit einer Lageranordnung L zur Lagerung eines Betätigungselementes 12 versehen. Einstückig ist dabei ein Lagerbock, welcher den ersten Teil der Lageranordnung L darstellt, an den Gehäusesockel S angeformt. Der Lagerbock ist zur schwenkbeweglichen Lagerung eines mit dem Betätigungselement 12 zusammenwirkenden Zwischenteil vorgesehen, welches den zweiten Teil der Lageranordnung L darstellt. Zur Rückstellung des Betätigungselementes 12 sind zwei Federelemente 20 vorgesehen, die sich einerseits jeweils am Gehäusesockel S und andererseits am Zwischenteil abstützen, welches den zweiten Teil der Lageranordnung L darstellt. Wie bereits erwähnt, steht die elektrische Leiterplatte 5 über eine elektrische Leitung 18 mit einer Kontaktbaugruppe 19 elektrisch leitend in Verbindung. An die Unterseite der Kontaktgruppe 19 sind zwei Führungsdome angeformt, die jeweils ein als federnder Kontaktstift ausgebildetes Anschlusselement 8 sowie die zugehörige Schraubendruckfeder aufnehmen, so dass eine sichere elektrisch leitende Verbindung zu den zugehörigen Kontaktteilen 2 des Sockelteils 3 hergestellt ist.

Zur Betätigung der beiden auf der Leiterplatte 5 angeordneten Tastschaltelemente 6 ist ein als Schaltwippe ausgeführtes Betätigungselement 12 vorgesehen. Das Betätigungselement 12 ist als große rechteckförmige Schaltwippe ausgeführt und schwenkbar an der Lageranordnung L gelagert. Bei dieser Ausführung ist besonders vorteilhaft, dass ein als Doppelrahmen ausgeführter Rahmen 15 Verwendung findet, so dass die Schaltwippe nicht nur besonders groß ausgeführt werden kann, sondern auch optimal an das Design der der zugehörigen Programmlinie angepasst ist. Zur Befestigung der elektrischen Schutzkontaktsteckdose am Einbauort sind wie üblich die Tragplatte 13 und zwei Befestigungskrallen 14 vorgesehen.

Wie bereits erwähnt, sind im Sockelteil 3 Kontaktteile 2 angeordnet, die zur Kontaktierung der Steckerstifte des einzuführenden Steckers und der elektrischen Leitungen des Stromversorgungsnetzes des Gebäudes (der Einfachheit halber nicht dargestellt) vorgesehen sind. Zur Kontaktierung der elektrischen Leitungen sind diese elektrischen Kontaktteile 2 mit sogenannten Federklemmen ausgerüstet. Über die beiden Anschlusselemente 8, die Kontaktbaugruppe 19, die elektrische Leitung 18 und die beiden Zusatzkontaktelemente 21 steht die elektrische Leiterplatte 5 elektrisch leitend mit zwei der im Sockelteil 3 angeordneten Kontaktteile 2 in Verbindung, siehe insbesondere Figur 1 und Figur 3.

Werden vom Benutzer die Tastschaltelemente 6 durch Betätigung des zugehörigen Betätigungselementes 12 betätigt, wird dadurch in der elektronischen Baueinheit 7 ein zur Funktionsbeeinflussung notwendiges Telegramm erzeugt, welches über zumindest eine elektrische Leitung des Stromversorgungsnetzes des Gebäudes an die angeschlossenen Verbraucher (der Einfachheit halber nicht dargestellt) weitergegeben wird. Zumindest ein an das Stromversorgungsnetz des Gebäudes angeschlossener Verbraucher weist eine solche Telegramme auswertende Auswerteeinheit auf, so dass dieser Verbraucher in seiner Funktion entsprechend beeinflusst wird. Die Verbraucher können dabei z. B. als Leuchte, Jalousiemotor, Markisenmotor, Heizeinrichtung usw. ausgeführt sein.

Selbstverständlich können die Daten und/oder Telegramme, welche von der elektronischen Baueinheit 7 erzeugt werden auch funkbasiert ausgesendet werden, wenn die elektronische Baueinheit 7 mit einem Funksender ausgerüstet ist, wobei dann die Verbraucher mit einer entsprechenden Funkauswerteeinheit versehen sein müssen.

## Patentansprüche

1. Elektrische Schutzkontaktsteckdose die eine Tragplatte (13) aufweist und zur Aufnahme zumindest eines Steckers vorgesehen ist, wobei die Schutzkontaktsteckdose eine Schalteinrichtung aufweist, über welche zusätzliche Funktionen ein- bzw. ausgeschaltet werden können, und wobei die Schutzkontaktsteckdose mit einem den Erdungsbügel (1) und die zur Kontaktierung der Steckerstifte sowie der elektrischen Leitungen vorgesehenen Kontaktteilen (2) aufnehmenden Sockelteil (3) versehen ist, an welchem ein zur Aufnahme des anzuschließenden Steckers vorgesehenes Steckdosenzentralstück (4) befestigt ist, **dadurch gekennzeichnet, dass** die Schalteinrichtung eine an der Tragplatte (13) festlegbare Leiterplatte (5) aufweist, auf welcher zumindest ein, mit einem Betätigungselement (12) zusammenwirkendes Tastschaltelement (6) und eine zur Aussendung von Daten und/oder Telegrammen elektrische Baueinheit vorhanden sind, und dass die elektrische Leiterplatte (5) über Anschlusselemente (8) elektrisch leitend mit den zugehörigen Kontaktteilen (2) des Sockelteiles (3) in Verbindung steht, und dass die Schalteinrichtung mit ihrer Leiterplatte (5) von einem separaten Gehäuseteil aufgenommen ist, und dass das Gehäuseteil aus einem Gehäusesockel (S) und Gehäusedeckel (D) besteht, und dass die Leiterplatte (5) im Innenraum des Gehäuseteils aufgenommen ist, und dass das Gehäuseteil mit zumindest einer Lageranordnung (L) zur Lagerung des zumindest einen Betätigungselementes (12) versehen ist.

2. Elektrische Schutzkontaktsteckdose nach Anspruch 1, **dadurch gekennzeichnet, dass** das die Schalteinrichtung aufnehmende separate Gehäuseteil einstückig mit zumindest einem Rastelement versehen ist, welches haltend mit zumindest einem entsprechend ausgeführten Rastbereich der Tragplatte (13) zusammenwirkt.

3. Elektrische Schutzkontaktsteckdose nach einem der Ansprüche 1 oder 2,
**dadurch gekennzeichnet, dass** das die Schalteinrichtung aufnehmende separate Gehäuseteil einstückig mit zumindest einer Schraubenaufnahme (16) versehen ist, über welche das Gehäuseteil über zumindest eine Schraube (17) haltend an der Tragplatte (13) befestigbar ist.

4. Elektrische Schutzkontaktsteckdose nach einem der Ansprüche 1 bis 3,
**dadurch gekennzeichnet, dass** zumindest ein Betätigungselement (12) der Schalteinrichtung schwenkbar an der Lagereinrichtung (L) gelagert ist.

5. Elektrische Schutzkontaktsteckdose nach einem der Ansprüche 1 bis 4,
**dadurch gekennzeichnet, dass** die Leiterplatte (5) zumindest ringabschnittartig ausgebildet ist.

6. Elektrische Schutzkontaktsteckdose nach einem der Ansprüche 1 bis 5,
**dadurch gekennzeichnet, dass** zumindest ein die elektrisch leitende Verbindung zwischen der Leiterplatte (5) und den zugehörigen Kontaktteilen (2) herstellendes Anschlusselement (8) als federnder Kontaktstift ausgeführt ist.

7. Elektrische Schutzkontaktsteckdose nach einem der Ansprüche 1 bis 6,
**dadurch gekennzeichnet, dass** zumindest ein die elektrisch leitende Verbindung zwischen der Leiterplatte (5) und den zugehörigen Kontaktteilen (2) herstellendes Anschlusselement (8) als elektrische Leitung ausgeführt ist.

8. Elektrische Schutzkontaktsteckdose nach einem der Ansprüche 1 bis 7,
**dadurch gekennzeichnet, dass** zur Herstellung der elektrisch leitenden Verbindung zwischen der Leiterplatte (5) und den zugehörigen Kontaktteilen (2) zumindest ein Anschlusselement (8) und ein Zusatzkontaktelement (21) Verwendung findet.

9. Elektrische Schutzkontaktsteckdose nach einem der Ansprüche 1 bis 8,
**dadurch gekennzeichnet, dass** die zur Aussendung von Daten und/oder Telegrammen vorgesehene elektronische Baueinheit (7) zur Aussendung von leitungsgebundenen Daten und/oder Telegrammen vorgesehen ist.

10. Elektrische Schutzkontaktsteckdose nach einem der Ansprüche 1 bis 9,
**dadurch gekennzeichnet, dass** die zur Aussendung von Daten und/oder Telegrammen vorgesehene elektronische Baueinheit (7) zur Aussendung von funkbasierten Daten und/oder Telegrammen vorgesehen ist.

## Claims

1. Electrical grounding-type outlet having a support plate (13) and being provided for the purpose of receiving at least one plug, whereby the grounding-type outlet has a switching facility by means of which additional functions can be activated and/or deactivated, and whereby the grounding-type outlet is provided with a base constituent (3) which is intended for receiving the grounding clip (1) and the contact elements (2) for establishing contact between the plug pins and the electric wires, and to which is attached a central outlet section (4) which is provided for receiving the plug to be connected, **characterised in that** the switching facility has a printed circuit board (5) which can be located on the support plate (13) and on which there is at least one key switch section (6) that interacts with an actuating element (12) and an electrical unit for sending out data and/or telegrams, and that the electrical printed circuit board (5) is connected in an electrically conductive manner to the associated contact elements (2) of the base constituent (3) by way of terminal elements (8), and that the switching facility with its printed circuit board (5) is accommodated in a separate housing section, and that the housing section is composed of a housing base (S) and a housing cover (D), and that the printed circuit board (5) is accommodated inside the housing section, and that the housing section is provided with at least one bearing arrangement (L) for mounting the at least one actuating element (12).

2. Electrical grounding-type outlet according to Claim 1, **characterised in that** the separate housing section accommodating the switching facility is integrally provided with at least one snap-in element which interacts in a retaining manner with at least one correspondingly designed latching zone on the support plate (13).

3. Electrical grounding-type outlet according to either Claim 1 or Claim 2, **characterised in that** the separate housing section accommodating the switching facility is integrally provided with at least one screw receptacle (16) by means of which the housing section can be affixed in a retaining manner to the support plate (13) by way of at least one screw (17).

4. Electrical grounding-type outlet according to any of Claims 1 to 3, **characterised in that** at least one actuating element (12) of the switching facility is swivel-mounted on the bearing arrangement (L).

5. Electrical grounding-type outlet according to any of Claims 1 to 4, **characterised in that** the printed circuit board (5) is at least of an annular section design.

6. Electrical grounding-type outlet according to any of Claims 1 to 5, **characterised in that** at least one terminal element (8) establishing the electrically conductive connection between the printed circuit board (5) and the associated contact elements (2) is designed as a resilient elastic contact pin.

7. Electrical grounding-type outlet according to any of Claims 1 to 6, **characterised in that** at least one terminal element (8) establishing the electrically conductive connection between the printed circuit board (5) and the associated contact elements (2) is designed as an electric line.

8. Electrical grounding-type outlet according to any of Claims 1 to 7, **characterised in that** at least one terminal element (8) and a supplementary contact element (21) are utilised for the purpose of establishing the electrically conductive connection between the printed circuit board (5) and the associated contact elements (2).

9. Electrical grounding-type outlet according to any of Claims 1 to 8, **characterised in that** the electronic unit (7) provided for the purpose of sending out data and/or telegrams is intended for transmitting line-connected data and/or telegrams.

10. Electrical grounding-type outlet according to any of Claims 1 to 9, **characterised in that** the electronic unit (7) provided for the purpose of sending out data and/or telegrams is intended for transmitting wireless-based data and/or telegrams.

## Revendications

1. Prise de courant électrique femelle à contact de protection prise de terre, présentant une plaque support (13) et prévue pour accueillir au moins une fiche ou prise mâle, la prise de courant femelle à contact de protection prise de terre présentant un dispositif de commutation permettant d'activer et de désactiver des fonctions supplémentaires, et la prise de courant femelle à contact de protection prise de terre présentant un élément socle (3) accueillant l'étrier de mise à la terre (1) et les éléments de contact (2) prévus pour entrer en contact avec les broches de la fiche ou prise mâle et les lignes électriques, socle sur lequel est fixée une partie centrale (4) de la prise de courant électrique femelle, **caractérisée en ce que** le dispositif de commutation présente une carte à circuits imprimés (5) pouvant être fixée sur la plaque support (13), carte à circuits imprimés sur laquelle se trouvent au moins un élément de commutation tactile (6) agissant ensemble avec un élément d'actionnement (12) et un élément intégré électrique prévu pour l'émission de données et/ou de télégrammes, et **en ce que** la carte à circuits imprimés (5) est reliée par l'intermédiaire d'éléments de connexion (8) aux éléments de contact (2) correspondants de l'élément socle (3) de telle sorte qu'il y a passage de courant, et que le dispositif de commutation, avec sa carte à circuits imprimés (5), soit pris en charge par un élément de boîtier séparé, et **en ce que** l'élément de boîtier se compose d'un socle de boîtier (S) et d'un couvercle de boîtier (D), et **en ce que** la carte à circuits imprimés (5) soit accueillie à l'intérieur de l'élément de boîtier et **en ce que** l'élément de boîtier présente au moins un dispositif de dépôt (L) pour le dépôt d'au moins un élément d'actionnement (12).

2. Prise de courant électrique femelle à contact de protection prise de terre, selon la revendication 1, **caractérisée en ce que** l'élément de boîtier séparé accueillant le dispositif de commutation est muni en une pièce d'au moins d'un élément d'encliquetage agissant en commun avec un domaine d'encliquetage, de conformation correspondante, de la plaque support (13).

3. Prise de courant électrique femelle à contact de protection prise de terre selon l'une des revendications 1 ou 2, **caractérisée en ce que** l'élément de boîtier séparé accueillant le dispositif de commutation est muni en une pièce d'au moins un dispositif d'accueil à vis (16) par l'intermédiaire duquel l'élément de boîtier peut être fixé à la plaque support (13) par l'intermédiaire d'au moins une vis (17).

4. Prise de courant électrique femelle à contact de protection prise de terre selon l'une des revendications 1 à 3, **caractérisée en ce que** au moins un élément d'actionnement (12) du dispositif de commutation est agencé de manière orientable ou pivotante sur le dispositif de dépôt (L).

5. Prise de courant électrique femelle à contact de protection prise de terre selon l'une des revendications 1 à 4, **caractérisée en ce que** la carte à circuits imprimés (5) est formée au moins en section de cercle.

6. Prise de courant électrique femelle à contact de protection prise de terre selon l'une des revendications 1 à 5, **caractérisée en ce que** au moins un élément de connexion (8) établissant la relation conductrice de courant entre la carte à circuits imprimés (5) et les éléments de contact (2) correspondants est réalisé sous forme de broche de contact faisant ressort.

7. Prise de courant électrique femelle à contact de protection prise de terre selon l'une des revendications 1 à 6, **caractérisée en ce que** au moins un élément de connexion (8) établissant la relation conductrice de courant entre la carte à circuits imprimés (5) et les éléments de contact (2) correspondants est réalisé sous forme de ligne électrique.

8. Prise de courant électrique femelle à contact de protection prise de terre selon l'une des revendications 1 à 7, **caractérisée en ce que** sont utilisés pour l'établissement de la relation conductrice de courant entre la carte à circuits imprimés (5) et les éléments de contact (2) correspondants au moins un élément de connexion (8) et un élément de contact supplémentaire (21).

9. Prise de courant électrique femelle à contact de protection prise de terre selon l'une des revendications 1 à 8, **caractérisée en ce que** l'élément intégré électronique (7) prévu pour l'émission de données et/ou de télégrammes est prévu pour l'émission de données et/ou de télégrammes par câbles ou lignes.

10. Prise de courant électrique femelle à contact de protection prise de terre selon l'une des revendications 1 à 9, **caractérisée en ce que** l'élément intégré électronique (7) prévu pour l'émission de données et/ou de télégrammes est prévu pour l'émission de données et/ou de télégrammes par radio.
